# EUROPÄISCHE PATENTSCHRIFT

(11) **EP 0 862 693 B1**
(45) Veröffentlichungstag und Bekanntmachung des Hinweises auf die Patenterteilung: **07.08.2002**
(21) Anmeldenummer: 97925877.9
(22) Anmeldetag: 28.05.1997
(51) Int. Cl.: F04B 9/04, F04B 1/053, F02M 59/10

(54) **KOLBENPUMPE**
PISTON PUMP
POMPE A PISTON

(30) Priorität: 30.08.1996 DE 19635164
(43) Veröffentlichungstag der Anmeldung: 09.09.1998
(73) Patentinhaber: ROBERT BOSCH GMBH, 70442 Stuttgart (DE)
(72) Erfinder: STIEFEL, Hans-Peter, D-71254 Ditzingen (DE); GMELIN, Karl, D-74223 Flein (DE)
(86) Internationale Anmeldenummer: DE9701076
(87) Internationale Veröffentlichungsnummer: WO9809075

(56) Entgegenhaltungen:
- DE-A- 3 921 635
- DE-A- 4 411 979
- DE-A- 4 419 927
- DE-A- 4 441 817
- US-A- 4 068 982
- US-A- 5 364 234
- US-A- 5 564 908

## Beschreibung

Die Erfindung betrifft eine Kolbenpumpe, insbesondere eine Hochdruckpumpe für eine Kraftstoffeinspritzvorrichtung eines Verbrennungsmotors, nach dem Oberbegriff des Anspruchs 1.

### STAND DER TECHNIK

Bei einer derartigen bekannten Kolbenpumpe (DE 44 19 927 A1) werden drei sternförmig angeordnete Kolben mittels eines Exzenterzapfens angetrieben, der an einem freien Ende einer im Pumpengehäuse fliegend gelagerten Antriebswelle vorgesehen ist. Auf dem Exzenterzapfen ist ein topfförmiges Teil mittels eines Wälzlagers drehbar gelagert, das durch eine in der Antriebswelle vorgesehene Schmierleitung hindurch geschmiert wird. Anstelle des Wälzlagers ist auch ein Gleitlager verwendbar, das bei geeigneter Materialpaarung auch als Trockenlager ausgebildet werden kann.

Die Kraftübertragung vom Exzenterzapfen auf die Kolben erfolgt mittels biegsamer Übertragungselemente, die an den Kolben und dem auf der Antriebswelle gelagerten topfförmigen Teil, das nicht rotiert, befestigt sind, so daß zwischen den Kolben und ihrem Betätigungselement, also dem topfförmigen Teil, bzw. den Übertragungselementen keine Gleitreibung auftritt.

Aus "Hydraulik in Theorie und Praxis. Von Bosch." W. Götz, 1983, Robert Bosch GmbH, Stuttgart, ist eine Radialkolbenpumpe mit äußerer Kolbenabstützung bekannt, bei der ein Zylinderstern beim Betrieb der Pumpe von einer Antriebswelle über eine Kupplung gedreht wird. Der Zylinderstern weist eine Vielzahl von Zylindern auf, in denen Kolben radial verschiebbar angeordnet sind. Der Zylinderstern mit den Kolben ist umfangsmäßig von einem im wesentlichen drehfesten Hubring umgeben, auf dessen als Gleitlagerfläche dienender Innenumfangsfläche sich die Kolben mit ihren radial äußeren Enden über Gleitschuhe abstützen.

Um eine hydrostatische Lagerentlastung der vom Hubring und den Gleitschuhen gebildeten Gleitlagern zu erreichen, weist jeder Gleitschuh in der Mitte seiner Gleitfläche eine Ausnehmung auf, die mit dem jeweiligen Zylinderraum verbunden ist. In Richtung der Gleitbewegung neben der Ausnehmung sind außerdem quer zur Bewegungsrichtung verlaufende Rillen in den Gleitflächen der Gleitschuhe vorgesehen.

Beim Betrieb dieser bekannten Pumpe bewegen sich die Gleitschuhe entlang der Innenumfangsfläche des Hubrings stets in einer Richtung.

Die Patentschrift US 5,364,234 zeigt eine Kolbenpumpe mit Rillen zwischen einem Kolben und einem Hubring. Allerdings sind diese Rillen so angebracht, daß sie ständig von einer Gegenfläche abgedeckt sind. Dadurch können diese Rillen kaum zu einer effektiven Schmierung zwischen dem Kolben und dem Hubring beitragen.

Bei einer bekannten Radialkolbenpumpe (DE 42 41 827 A1) mit innerer Kolbenabstützung ist auf einer Antriebswelle ein Exzenterteil drehfest angeordnet, dessen Außenumfangsfläche als Gleitlagerfläche für die sich darauf abstützenden Kolben dient. Auch bei dieser bekannten Pumpe erfolgt die Relativbewegung zwischen der Gleitfläche am Kolben und der Gleitlagerfläche am Exzenterteil stets in derselben Richtung.

### VORTEILE DER ERFINDUNG

Die Kolbenpumpe mit den kennzeichnenden Merkmalen des Anspruchs 1 hat demgegenüber den Vorteil, daß hohe Querkräfte auf den Kolben, die von der Kolbenführung aufgenommen werden müßten, vermieden werden. Insbesondere werden einseitig wirkende Querkräfte, wie sie bei üblichen Radialkolbenpumpen aufreten, verhindert, ohne daß zwischen dem Hubring und dem Kolben aufwendige Betätigungselemente vorgesehen werden müssen.

Ein besonderer Vorteil der Erfindung besteht darin, daß das von der Pumpe zu fördernde Medium in sämtliche Bereiche zwischen der Gleitlagerfläche am Hubring und dem Gleitschuh gelangt, obwohl der Hubring gegenüber dem Gleitschuh lediglich eine oszillierende Gleitbewegung ausführt, deren Verschiebelänge kleiner ist als die Länge der Gleitfläche am Gleitschuh in Verschieberichtung.

Besonders vorteilhaft ist die Verwendung eines Hubrings aus Kunststoff, insbesondere aus Polyimid oder PEEK, da hierdurch besonders reibungsarme Lagerflächen geschaffen werden, so daß auf zusätzliche Lagerelemente zwischen Hubring und Kurbelelement sowie auf reibungsverbessernde Maßnahmen an der am Kolben angeordneten Gleitfläche verzichtet werden kann.

Die Verwendung von Beschichtungen, insbesondere Kohlenstoffbeschichtungen, auf der am Kolben angeordneten Gleitfläche sowie auf der in der Kolbenführung laufenden Umfangsfläche des Kolbens verbessert die entsprechende Oberflächenhärte und den Verschleißwiderstand, so daß sogenannte Fresser zwischen den aufeinander gleitenden Flächen verhindert werden können.

Durch die in den Unteransprüchen aufgeführten Maßnahmen sind vorteilhafte Weiterbildungen und Verbesserungen der im Hauptanspruch angegebenen Kolbenpumpe möglich.

### ZEICHNUNG

Ausführungsbeispiele der Erfindung sind in der Zeichnung vereinfacht dargestellt und in der nachfolgenden Beschreibung näher erläutert. Es zeigen:
- Fig. 1: einen Längsschnitt durch eine erfindungsgemäße Kolbenpumpe,
- Fig. 2: eine in der Ebene der Kolben teilweise geschnittene Darstellung der Kolbenpumpe nach Figur 1,
- Fig. 3a: eine Draufsicht auf einen Hubring für eine erfindungsgemäße Kolbenpumpe,
- Fig. 3b: eine Draufsicht auf eine Gleitlagerfläche des Hubrings in Richtung der Pfeile b in Figur 3a,
- Fig. 3c: eine vergrößerte Darstellung des Bereichs C in Figur 3a und
- Fig. 4: eine teilweise geschnittene schematische Darstellung einer anderen erfindungsgemäßen Kolbenpumpe.

In den verschiedenen Figuren der Zeichnung sind einander entsprechende Teile mit gleichen Bezugszeichen versehen.

### BESCHREIBUNG DER AUSFÜHRUNGSBEISPIELE

Wie Fig. 1 zeigt, weist ein Gehäuse 10 einer bevorzugt ausgewählten, erfindungsgemäß ausgebildeten Kolbenpumpe einen Lagerabschnitt 11 sowie einen Pumpenabschnitt 12 auf, die mittels Schraubbolzen 13, von denen nur einer dargestellt ist, miteinander verbunden sind. Im Lagerabschnitt 11 ist eine Antriebswelle 14 mittels eines Wälzlagers 15 gelagert. Das Wälzlager 15 wird dabei von einem Lageraußenring 16 und der Antriebswelle 14 gebildet, in die Kugelbahnen 17 für als Wälzkörper dienende Lagerkugeln 18 eingeschliffen sind. Außerdem sind zwischen dem Lageraußenring 16 und der Antriebswelle 14 stirnseitige Dichtungen 19 vorgesehen, so daß der Innenbereich des Wälzlagers 15 abgedichtet ist.

Zum Antrieb der Antriebswelle 14 ist auf einem aus dem Gehäuse 10 herausragenden Wellenzapfen 20 eine Antriebsscheibe 21 drehfest aufgesteckt, die einen Zahnkranz 22 trägt.

Ein im Gehäuse 10 vorgesehener Niederdruckraum 23 ist zum Wälzlager 15 hin mittels einer Axialwellendichtung 24 abgedichtet. Um beim Betrieb der Kolbenpumpe in den Bereich zwischen die Axialwellendichtung 24 und das Wälzlager 15 eindringendes Medium abzuführen, ist ein Leckstutzen 25 dicht in eine entsprechende Öffnung 26 im Lagerabschnitt 11 des Gehäuses 10 eingesetzt.

An dem sich in den Niederdruckraum 23 erstreckenden, freien Ende der Antriebswelle 14 ist als Kurbelelement ein Exzenterzapfen 27 angeordnet, auf dem ein Hubring 28 mittels einer Lagerhülse 29 gelagert ist. Die Lagerhülse 29 weist an ihrem vom freien Ende des Exzenterzapfens 27 abgewandten Ende einen radialen Flansch 30 auf, mit dem sie an einer Schulter 31 der Antriebswelle 14 anliegt. Um den Hubring 28 und die Lagerhülse 29 auf dem Exzenterzapfen 27 axial zu halten, ist eine Stützscheibe 32 mittels eines Haltebolzens 33 oder dergleichen an der Stirnseite des Exzenterzapfens 27 angebracht.

Die den aus Metall, vorzugsweise aus Stahl, bestehenden Hubring 28 lagernde Lagerhülse 29 weist dabei eine Lauffläche aus Kunststoff, vorzugsweise aus einem Thermoplasten, insbesondere aus einem als Festschmierstoff dienenden Thermoplasten auf. Obwohl es dabei möglich ist, die Lagerhülse 29 vollständig aus Kunststoff herzustellen, ist es erfindungsgemäß bevorzugt, für die Lagerhülse 29 einen Verbundwerkstoff, insbesondere einen Metall/Kunststoff-Verbundwerkstoff vorzusehen. Als Kunststoff kann dabei PTFE (Polytetrafluorethylen), PTFE mit Blei als Füllstoff, Acetal-Copolymerisat, oder eine Kombination von PEEK (Polyetheretherketon) und PTFE sowie einem geeigneten Füllstoff vorgesehen sein. Die Stützscheibe 32 ist vorzugsweise aus demselben Material hergestellt wie die Lagerhülse 29.

Wie die Figuren 2 und 3a bis 3c zeigen, weist der Hubring 28 ebene Gleitlagerflächen 34 auf, auf denen jeweils ein an einem Kolben 35 befestigter Gleitschuh 36 abgestützt ist. Jeder der Gleitschuhe 36 umfaßt dabei einen mittels eines Klammerrings 37 am Kolben 35 befestigten Körper 38 und ein an diesem befestigtes Gleitplättchen 39, das als Gleitelement dient und eine auf der Gleitlagerfläche 34 aufliegende Gleitfläche 40 besitzt.

Bei einer Drehung der Antriebswelle 14 ergibt sich eine Verschiebebewegung zwischen dem Gleitschuh 36 und dem Hubring 28. Wie in den Figuren 3a bis 3c zu sehen ist, sind in den Gleitlagerflächen 34 des Hubrings 28 Schmierrillen 41 vorgesehen, die sich quer zur Verschieberichtung der Verschiebebewegung parallel zu einander erstrecken. Der Querschnitt der Schmierrillen 41 ist dabei im wesentlichen V-förmig. Der Öffnungswinkel α der Schmierrillen 41 beträgt dabei etwa 90°.

Die Spitze des V-förmigen Querschnitts der Schmierrillen 41 ist dabei abgerundet. Je nach der Viskosität und Schmierfähigkeit eines zu fördernden Mediums können die Schmierrillen 41 auch einen kleineren, vorzugsweise aber einen größeren Öffnungswinkel α aufweisen. Der Öffnungswinkel α kann dabei bis zu ungefähr 120° betragen. Zwischen den Flanken 41' und dem in Fig. 3a und 3c nicht dargestellten Gleitschuh 36 kann sich somit ein Schmierkeil ausbilden, dessen Keilwinkel etwa 30° bis 45° beträgt.

Die Schmierrillen 41 können aber auch einen anderen Querschnitt aufweisen. Halb- oder teilkreisförmige Querschnitte mit und ohne abgerundeten Kanten sind ebenso möglich wie sinusförmige Querschnitte. Insbesondere ist es zweckmäßig, wenn die Kanten 41" der Schmierrillen 41 so abgerundet sind, daß die Flanken 41' der Schmierrillen 41 über die Kanten 41" im wesentlichen tangential in die Gleitlagerfläche 34 übergehen. Hierdurch läßt sich ein optimaler Schmierkeil erreichen.

Der Abstand d (siehe Fig. 3b) zwischen den Schmierrillen 41 ist höchstens so groß wie der Kolbenhub des Kolbens 35. Vorzugsweise ist jedoch das Teilmaß T, das aus dem Abstand d zwischen den Schmierrillen 41 und der Breite b der Schmierrillen 41 besteht, kleiner als oder so groß wie der Kolbenhub. Um eine gute Schmierwirkung bei ausreichendem Traganteil zwischen dem Hubring 28 und dem Gleitschuh 36 zu erhalten, ist es zweckmäßig, die Breite b der Schmierrillen 41 ungefähr halb so groß wie den Abstand d zwischen den Schmierrillen 41 ausführen.

Während der Körper 38 des Gleitschuhs 36 zweckmäßigerweise aus Metall besteht, sind die darin gehaltenen Gleitplättchen vorzugsweise aus Kunststoff, insbesondere aus PEEK oder aus Polyimid. Es kann aber auch ein Gleitplättchen 39 verwendet werden, das aus Stahl besteht, der mit einer metallfreien oder metallhaltigen Kohlenstoffbeschichtung versehen ist.

Eine derartige Beschichtung bewirkt eine Verbesserung der Oberflächenhärte sowie eine Verringerung der Gleitreibung. Außerdem wird durch eine Kohlenstoffbeschichtung die Benetzbarkeit der Oberfläche verbessert, so daß sich ein Schmierfilm aus dem zu fördernden Medium leichter zwischen der Gleitfläche 40 und der Gleitlagerfläche 34 ausbilden kann. Außerdem ist es möglich, anstelle des beschriebenen Gleitschuhs 36 einen einstückigen Gleitschuh 36' (Fig. 4) zu verwenden, der aus Kunststoff oder Stahl besteht. Bei einem einstückigen Gleitschuh aus ist es zweckmäßig, die Gleitfläche 40 mit einer metallhaltigen oder metallfreien Kohlenstoffschicht zu beschichten.

Wie besonders deutlich in Figur 1 zu erkennen ist, wird der in einer Kolbenführung 42 geführte Kolben 35 von einer Feder 43, die sich einerseits über den Klammerring 37 am Gleitschuh 36 und andererseits an einem Halteteil 44 abstützt, in das die Kolbenführung 42 eingesetzt ist, gegen die Gleitlagerfläche 34 des Hubrings 28 gedrückt. Im Halteteil 44 und in der Kolbenführung 42 ist ein Arbeitsraum 45 vorgesehen, der über ein mit dem Kolben 35 verbundenes Zulaufventil 46, eine im Kolben 35 vorgesehene, axiale Zulaufbohrung 47 und im Kolben 35 angeordnete Zulauföffnungen 48 mit dem Niederdruckraum 23 verbunden ist, wenn sich der Kolben 35 während einer Drehung der Antriebswelle 14 in Richtung auf die Antriebswellenachse A bewegt. Gegenüber einem Hochdruckbereich 49, der über eine Leitung 50 mit einem Hochdruckanschluß 51 der Kolbenpumpe verbunden ist, ist der Arbeitsraum 45 von einem Ventil 52 begrenzt. Der Zulauf von zu förderndem Medium zum Niederdruckbereich 23 erfolgt über entsprechende Zulaufanschlüsse 53.

Beim Betrieb der erfindungsgemäßen Kolbenpumpe läuft der Exzenterzapfen 27 mit einer Exzentrizität e um die Antriebswellenachse A um und versetzt dabei den Hubring 28 in eine Umlaufbewegung um die Antriebswellenachse A. Eine Rotationsbewegung führt der Hubring 28 dabei nicht aus, da er über die anliegenden Gleitschuhe 36 durch die Kolben 35 nicht drehend gehalten wird. Infolge der Umlaufbewegung des Hubrings 28 tritt jedoch eine Verschiebebewegung zwischen der Gleitfläche 40 und der Gleitlagerfläche 34 des Hubrings 28 auf. Der Verschiebeweg der Verschiebebewegung ist betragsmäßig doppelt so groß wie die Exzentrizität e des Exzenterzapfens 27 und somit gleich dem Betrag des Kolbenhubs des Kolbens 35.

Da die Schmierrillen 41 in der Gleitlagerfläche 34 des Hubrings 28 in einem Abstand d angeordnet sind, der kleiner als der Kolbenhub ist, also in einem Abstand, der kleiner als der Verschiebeweg des Gleitschuhs 36 gegen den Hubring 38 ist, kann bei jeder Verschiebebewegung zu förderndes Medium aus einer der Schmierrillen 41 in der Gleitlagerfläche 34 von der Gleitfläche 40 zur benachbarten Schmierrille 41 mitgenommen werden. Somit gelangt zu förderndes Medium in sämtliche Bereiche zwischen der Gleitlagerfläche 34 und der Gleitfläche 40 und ein Trockenlaufen dieses Gleitlagers wird sicher verhindert.

Obwohl es bevorzugt ist, die Schmierrillen 41, wie in Figur 3a und 3b dargestellt, quer zur Verschieberichtung der Gleitfläche 40 auf der Gleitlagerfläche 34 auszubilden, können die Schmierrillen 41 auch unter einem schrägen Winkel gegen die Richtung der Gleitbewegung angeordnet werden.

Da der Hubring 28 mit seiner Gleitlagerfläche 34 eine oszillierende Verschiebebewegung gegenüber dem Kolben 35 bzw. dem Gleitschuh 36 ausführt, werden einseitige Belastungen der Kolbenführung 42 vermieden. Außerdem werden durch die gute Gleitlagerung des Gleitschuhs 36 auf dem Hubring 28 auf den Kolben 35 wirkende Querkräfte wesentlich verringert. Hierdurch läßt sich der Verschleiß von Kolben 35 und Kolbenführung 42 deutlich vermindern, was zu einer erheblichen Verlängerung der Lebensdauer der erfindungsgemäßen Kolbenpumpe führt. Um den Verschleiß der aufeinander gleitenden Flächen von Kolben 35 und Kolbenführung 42 weiter zu vermindern und in diesem Bereich gegebenenfalls entstehende Druckfelder abzubauen, kann der Kolben 35 mit umlaufenden Rillen 54 versehen sein. Darüber hinaus ist es auch möglich, den vorzugsweise aus Stahl bestehenden Kolben mit einer metallhaltigen oder metallfreien Kohlenstoffschicht zu beschichten.

Eine in Figur 4 gezeigte andere Ausgestaltung der erfindungsgemäßen Kolbenpumpe weist einen einstückigen Gleitschuh 36' auf, der mit einem unmittelbar auf dem Exzenterzapfen 27 der Antriebswelle 14 gelagerten Hubring 28 zusammenwirkt. Der Hubring 28 besteht dabei zweckmäßigerweise aus Kunststoff, insbesondere aus einem hoch temperaturbeständigen Thermoplasten, vorzugsweise aus PEEK oder aus Polyimid. Der Gleitschuh 36' besteht hierbei zweckmäßigerweise aus Stahl, wobei seine Gleitfläche 40' mit einer Kohlenstoffschicht beschichtet sein kann. Die zur Reibungsverbesserung dienende Kohlenstoffschicht kann dabei metallfrei oder metallhaltig sein.

Durch die Verwendung des Hubrings 28 aus PEEK oder Polyimid werden Korrosionsprobleme, die bei einem Hubring aus Metall auftreten können, vermieden. Da die bevorzugten Kunststoffe reibungsarm sind, kann gleichzeitig auf eine Lagerhülse zwischen dem Exzenterzapfen 27 und dem Hubring 28 verzichtet werden, wodurch der Aufbau der erfindungsgemäßen Kolbenpumpe weiter vereinfacht wird.

## Patentansprüche

1. Kolbenpumpe, insbesondere Hochdruckpumpe für eine Kraftstoffeinspritzvorrichtung eines Verbrennungsmotors, mit wenigstens einem Kolben, der in einer in einem Gehäuse vorgesehenen Kolbenführung verschiebbar gelagert ist, mit einer in dem Gehäuse gelagerten Antriebswelle, an der ein Kurbelelement vorgesehen ist, und mit einem auf dem Kurbelelement drehbar gelagerten Hubring, über den der Kolben von der Antriebswelle beaufschlagbar ist, **dadurch gekennzeichnet, daß** der Kolben (35) mit einer an ihm angeordneten Gleitfläche (40) auf einer zugeordneten Gleitlagerfläche (34) am nicht rotierenden Hubring (28) abgestützt ist, wobei die Gleitlagerfläche (34) Schmierrillen (41) aufweist, die im wesentlichen quer zur Relativbewegung zwischen Kolben (35) und Hubring (28) angebracht sind, und daß der Abstand (d) der im wesentlichen parallel zueinander in der ebenen Gleitlagerfläche (34) vorgesehenen Schmierrillen (41) kleiner ist als der Kolbenhub des Kolbens (35).

2. Kolbenpumpe nach Anspruch 1, **dadurch gekennzeichnet, daß** das Teilmaß (T) der in der Gleitlagerfläche (34) vorgesehenen Schmierrillen (41) kleiner ist als oder so groß wie der Kolbenhub des Kolbens (35).

3. Kolbenpumpe nach Anspruch 1 oder 2, **dadurch gekennzeichnet, daß** die Kanten (41") der Schmierrillen (41) abgerundet sind.

4. Kolbenpumpe nach einem der Ansprüche 1 bis 3, **dadurch gekennzeichnet, daß** der Hubring (28) aus Metall besteht und über eine Lagerhülse (29) mit einer Lauffläche aus Kunststoff auf dem Kurbelelement (27) gelagert ist.

5. Kolbenpumpe nach Anspruch 4, **dadurch gekennzeichnet, daß** die Lagerhülse (29) für den Hubring (28) aus einem Metall/Kunststoff-Verbundwerkstoff besteht.

6. Kolbenpumpe nach einem der Ansprüche 1 bis 3, **dadurch gekennzeichnet, daß** der Hubring (28) aus Kunststoff besteht.

7. Kolbenpumpe nach einem der vorhergehenden Ansprüche, **dadurch gekennzeichnet, daß** die am Kolben (35) angeordnete Gleichfläche (40) an einem an diesem angebrachten Gleitschuh (36, 36') vorgesehen ist.

8. Kolbenpumpe nach einem der vorhergehenden Ansprüche, **dadurch gekennzeichnet, daß** die am Kolben (35) angeordnete Gleitfläche (40) aus Strahl besteht.

9. Kolbenpumpe nach Anspruch 7, **dadurch gekennzeichnet, daß** die am Kolben (35) angeordnete Gleitfläche (40) an einem am Gleitschuh (36) angebrachten Gleitelement (39) vorgesehen ist.

10. Kolbenpumpe nach Anspruch 9, **dadurch gekennzeichnet, daß** das Gleitelement (39) aus Kunststoff besteht.

11. Kolbenpumpe nach einem der vorhergehenden Ansprüche, **dadurch gekennzeichnet, daß** der Kolben (35) in seiner Außenumfangsfläche umlaufende Rillen (54) aufweist.

12. Kolbenpumpe nach einem der vorhergehenden Ansprüche, **dadurch gekennzeichnet, daß** die Außenumfangsfläche des Kolbens (35) eine Beschichtung aufweist.

## Claims

1. Piston pump, in particular high-pressure pump for a fuel injection device of an internal combustion engine, with at least one piston which is mounted displaceably in a piston guide provided in a casing, with a drive shaft which is mounted in the casing and on which a crank element is provided, and with a lifting ring which is mounted rotatably on the crank element and via which the piston can be loaded by the drive shaft, **characterized in that** the piston (35) is supported with a sliding surface (40) arranged on it on an associated sliding-bearing surface (34) on the non-rotating lifting ring (28), the sliding-bearing surface (34) having lubricating grooves (41) which are made essentially transversely to the relative movement between the piston (35) and the lifting ring (28), and **in that** the distance (d) between the lubricating grooves (41) provided essentially parallel to one another in the planar sliding-bearing surface (34) is smaller than the piston stroke of the piston (35).

2. Piston pump according to Claim 1, **characterized in that** the division dimension (T) of the lubricating grooves (41) provided in the sliding-bearing surface (34) is smaller than or equal to the piston stroke of the piston (35).

3. Piston pump according to Claim 1 or 2, **characterized in that** the edges (41'') of the lubricating grooves (41) are rounded.

4. Piston pump according to one of Claims 1 to 3, **characterized in that** the lifting ring (28) consists of metal and is mounted on the crank element (27) via a bearing sleeve (29) having a running surface made from plastic.

5. Piston pump according to Claim 4, **characterized in that** the bearing sleeve (29) for the lifting ring (28) consists of a composite metal/plastic material.

6. Piston pump according to one of Claims 1 to 3, **characterized in that** the lifting ring (28) consists of plastic.

7. Piston pump according to one of the preceding claims, **characterized in that** the sliding surface (40) arranged on the piston (35) is provided on a sliding shoe (36, 36') mounted on said piston.

8. Piston pump according to one of the preceding claims, **characterized in that** the sliding surface (40) arranged on the piston (35) consists of steel.

9. Piston pump according to Claim 7, **characterized in that** the sliding surface (40) arranged on the piston (35) is provided on a sliding element (39) mounted on the sliding shoe (36).

10. Piston pump according to Claim 9, **characterized in that** the sliding element (39) consists of plastic.

11. Piston pump according to one of the preceding claims, **characterized in that** the piston (35) has peripheral grooves (54) in its outer circumferential surface.

12. Piston pump according to one of the preceding claims, **characterized in that** the outer circumferential surface of the piston (35) has a coating.

## Revendications

1. Pompe à piston notamment pompe à haute pression pour un dispositif d'injection de carburant à combustion interne, comprenant au moins un piston coulissant dans un logement à piston prévu dans un boîtier, un arbre d'entraînement monté dans le boîtier et qui porte un élément de vilebrequin ainsi qu'un anneau de déplacement monté à rotation sur l'élément de vilebrequin, cet anneau sollicitant les pistons à partir de l'arbre d'entraînement,
**caractérisée en ce que**
- le piston (35) est appuyé par une surface de glissement (40) dont il est muni, contre une surface de palier lisse (34) associée prévue sur l'anneau de déplacement (28) non rotatif,
- la surface de palier lisse (34) comportant des rainures de graissage (41) essentiellement transversales au mouvement relatif entre le piston (35) et l'anneau de déplacement (28), et
- la distance (d) des rainures de graissage (41) essentiellement parallèlement entre elles, dans la surface de palier lisse (34), plane, est inférieure à la course du piston (35).

2. Pompe à piston selon la revendication 1,
**caractérisée en ce que**
le pas (T) des rainures de graissage (41) réalisées dans la surface de palier lisse (34) est inférieur ou égal à la course du piston (35).

3. Pompe à piston selon les revendications 1 ou 2,
**caractérisée en ce que**
les arrêtes (41") des rainures de graissage (41) sont arrondies.

4. Pompe à piston selon l'une des revendications 1 à 3,
**caractérisée en ce que**
l'anneau de déplacement (28) est en métal et est monté par un manchon de palier (29) avec une surface de glissement en matière plastique sur l'élément de vilebrequin (27).

5. Pompe à piston selon la revendication 4,
**caractérisée en ce que**
le manchon de palier (29) de l'anneau de déplacement (28) est une matière composite métal/matière plastique.

6. Pompe à piston selon l'une des revendications 1 à 3,
**caractérisée en ce que**
l'anneau de déplacement (28) est en matière plastique.

7. Pompe à piston selon l'une des revendications précédentes,
**caractérisée en ce que**
la surface de glissement (40) du piston (35) est prévue sur un patin (36, 36') équipant le piston.

8. Pompe à piston selon l'une des revendications précédentes,
**caractérisée en ce que**
la surface de glissement (40) prévue sur le piston (35) est en acier.

9. Pompe à piston selon la revendication 7,
**caractérisée en ce que**
la surface de glissement (40) du piston (35) est prévue sur un élément de glissement (39) du patin (36).

10. Pompe à piston selon la revendication 9,
**caractérisée en ce que**
l'élément de glissement (39) est en matière plastique.

11. Pompe à piston selon l'une des revendications précédentes,
**caractérisée en ce que**
le piston (35) comporte des rainures (54) périphériques dans sa surface périphérique extérieure.

12. Pompe à piston selon l'une des revendications précédentes,
**caractérisée en ce que**
la surface périphérique extérieure du piston (35) comporte un revêtement.
